# EUROPÄISCHE PATENTSCHRIFT

(11) **EP 1 028 185 B1**
(45) Veröffentlichungstag und Bekanntmachung des Hinweises auf die Patenterteilung: **07.07.2004**
(21) Anmeldenummer: 99121389.3
(22) Anmeldetag: 27.10.1999
(51) Int. Cl.: D04B 35/02

(54) **Umhängenadel zur Maschenübertragung**
Transfer needle for stitch transfer
Aiguille de transfert pour le transfert de maille

(30) Priorität: 11.02.1999 DE 19905668
(43) Veröffentlichungstag der Anmeldung: 16.08.2000
(73) Patentinhaber: Groz-Beckert Kommanditgesellschaft, 72458 Albstadt (DE)
(72) Erfinder: Schaffer, Oskar, 72458 Albstadt (DE)
(74) Vertreter: Patentanwälte Rüger, Barthelt & Abel

(56) Entgegenhaltungen:
- DE-A- 2 847 972
- DE-A- 3 145 708
- DE-A- 3 401 874
- DE-A- 4 231 015
- DE-B- 1 560 996

## Beschreibung

Die Erfindung betrifft eine Umhängenadel für maschenbildende Maschinen zur Herstellung von textilen Flächengebilden.

Zur Herstellung bspw. von gemusterten Gestricken können Rundstrickmaschinen mit Zylindernadeln und Scheibennadeln dienen. Dem Muster entsprechend sind einzelne Maschen von Zylindernadeln auf Scheibennadeln oder umgekehrt zu übertragen. Dazu dienen spezielle Nadeln, die Maschenübertragungselemente aufweisen und Transfernadeln oder Umhängenadeln genannt werden.

Aus der DE 42 31 015 C2 sind solche, als Schiebernadeln ausgebildete, Umhängenadeln bekannt, die einen sich längs durch ihren Schaft erstreckenden Schieber zum Öffnen und Schließen eines von dem Schaft getragenen Hakens aufweisen. An der Schiebernadel ist seitlich eine Umhängefeder befestigt, die mit dem Nadelschaft einen Zwischenraum festlegt, durch den der Haken und der Schaft einer anderen Nadel durchtreten können. Die Umhängefeder ist lediglich mit einem Ende an dem Nadelkörper gehalten. Zur geeigneten Ausbildung des Zwischenraums zwischen der Umhängefeder und dem Nadelschaft ist dieser mit einer Ausnehmung versehen, die sowohl den Schieber als auch den Schaft schneidet.

Die entsprechenden Schnittflächen des Schiebers und des Schafts bilden jeweils eine Führungsfläche, die beide das Eindringen einer anderen Nadel in den Zwischenraum erleichtern sollen.

Aus der DE 1 560 996 ist eine Maschenübertragungsnadel oder Umhängenadel bekannt, die nicht als Schiebernadel, sondern als Zungennadel ausgebildet ist. Entsprechend weist sie einen massiven Nadelschaft ohne Schieberelement auf. Um die Maschenübertragung zu bewirken, weist die Zungennadel einen seitlich gekröpften Schaft auf. Der von dem Haken abliegende, als Hauptschaft bezeichnete Teil des Schafts ist gestuft ausgebildet und weist einen hohen und einen niedrigen Abschnitt auf. Ausgehend von dem niedrigen Abschnitt erstreckt sich eine Nut über den Nadelrücken bis zu dem hohen Schaftabschnitt, in dem sich die Nut über die Seitenfläche der Nadel gänzlich öffnet.

Die seitliche Kröpfung des Schafts ist in vielen Fällen nicht erwünscht.

Aus der DE 31 45 708 C2 ist eine für Flachstrickmaschinen vorgesehene Umhängenadel bekannt, die zur Maschenübertragung an ihrer Seitenfläche eine Umhängefeder ("Breithaltefeder") aufweist. Diese ist als Blattfeder ausgebildet und mit einem Ende fest mit dem Nadelschaft verbunden. Das andere, freie Ende der Blattfeder bildet mit dem Nadelschaft einen Zwischenraum, in den eine andere Nadel mit ihrem Haken und ihrem Schaft eintreten kann. Sowohl die Blattfeder als auch der Nadelschaft sind an ihrer jeweiligen Unterseite mit einer schrägen Führungsfläche versehen, die das Eindringen einer Nadel in den Zwischenraum zwischen der Breithaltefeder und dem Nadelschaft erleichtern soll. Die an dem Schaft vorgesehene Führungsfläche ist weitgehend plan ausgebildet. Sie erstreckt sich von dem Nadelrücken bis zu der Nadelseitenfläche.

Insbesondere die Umhängefeder der Umhängenadel unterliegt während des Betriebs einer relativ starken dynamischen Belastung. Zur Maschenübernahme treten der Haken und ein Teil des Schafts einer anderen Umhängenadel zunächst in der Nähe des freien Endes der Umhängefeder in den Zwischenraum ein. Schon dabei kann das freie Ende der Umhängefeder von dem Nadelschaft, an dem die Umhängefeder befestigt ist, seitlich weggedrückt werden. Erfolgt dies in einem engen Nadelführungskanal, an dessen Flanke die Umhängefeder anliegt, können sich an der Umhängefeder relativ starke lokale Verbiegungen ergeben, die zu hohen Belastungen führen. Tritt dadurch ein Federbruch auf, ist die Umhängenadel nicht mehr betriebsfähig. Die betreffende Strickmaschine muss dann stillgesetzt und gewartet werden.

Aus der DE-A-2847972 ist eine Umhängenadel bekannt, die einen Schaft mit einer seitlich an dem Schaft gehaltenen Umhängefeder aufweist. An dem Schaft ist unterhalb der Umhängefeder eine seitliche Ausnehmung ausgebildet, die das Einstechen einer anderen Nadel zur Übernahme von Maschen erleichtern soll. Die Ausnehmung weist einen ersten, an den Nadelrücken grenzenden Flächenabschnitt, einen mittleren, sich an diesen Flächenabschnitt anschließenden Flächenabschnitt, der etwa parallel zur Flanke des Schafts ausgerichtet ist, und einen dritten Flächenabschnitt auf, der an die Flanke des Schafts grenzt. Der erste und der dritte Flächenabschnitt schließen miteinander einen stumpfen Winkel ein, der sich von der Umhängefeder weg öffnet.

Diese Konfiguration führt zu einem relativ starken seitlichen Ausdrängen der einstechenden Nadel und in Folge dessen zu einer starken Belastung der Umhängefeder.

Davon ausgehend ist es Aufgabe der Erfindung, die Lebensdauer solcher Umhängenadeln zu verbessern.

Diese Aufgabe wird mit einer Umhängenadel nach Anspruch 1 gelöst:

Die erfindungsgemäße Umhängenadel weist an ihrer Seitenfläche eine Aussparung auf, die von einer Umhängefeder überdeckt ist. Letztere ist einseitig mit dem Nadelkörper verbunden und liegt mit einer vorzugsweise spitz zulaufenden Zunge in einer Ausnehmung des Nadelschafts an. Die Aussparung legt an dem Nadelschaft eine Führungsfläche fest, an der ein eindringender Haken einer anderen Nadel entlang gleiten kann. Die Führungsfläche erstreckt sich entlang der Aussparung von dem Nadelrücken bis zu der Nadelseitenfläche. Dabei ändert sie auf diesem Weg ihren Winkel zu dem Nadelrücken. Mit anderen Worten, die Führungsfläche weist einen an den Nadelrücken grenzenden, ersten Abschnitt und einen an die Nadelseitenfläche grenzenden, zweiten Abschnitt auf, wobei beide Abschnitte miteinander einen stumpfen Winkel einschließen. Somit ist die Führungsfläche konkav ausgebildet. Durch diese Maßnahme wird eine zu starke Schwächung des Nadelschafts im Bereich der Aussparung vermieden. Dabei wird es möglich, die Tiefe der Aussparung gegenüber herkömmlichen Geometrien zu vergrößern, ohne eine zu starke Schwächung des Nadelschafts in Kauf nehmen zu müssen. Letztendlich lässt sich dadurch der zeitliche Ablauf der Auslenkbewegung der Umhängefeder positiv beeinflussen. Es können Federbrüche, wie sie infolge der dynamischen Belastung der Umhängefeder insbesondere im Bereich ihres freien Endes auftreten können, vermieden werden. Die Lebensdauer oder Lebenserwartung einer solchen Umhängenadel ist dadurch verbessert.

Die erfindungsgemäße Umhängenadel kann so gestaltet werden, dass die Führungsfläche in Nachbarschaft zu dem Nadelrücken einen geringen Winkel gegen die (Haupt-)Richtung der Bewegung einer eindringenden Umhängenadel aufweist. Dadurch wird eine eindringende Umhängenadel relativ langsam seitlich umgelenkt und vergleichsweise allmählich beschleunigt. Damit wird nicht nur die Umhängefeder, sondern auch die eindringende Umhängenadel geschont.

Zusätzlich wird bei der erfindungsgemäßen Umhängenadel durch die spezielle Gestaltung der Führungsfläche der sanfte Übergang von der Nadeloberseite zu der Nadelseitenfläche zur Ausbildung der Maschenstützkante nicht beeinträchtigt. Die Tiefe des Einstechraums kann aber vergrößert werden. Die Aussparung kann so gestaltet werden, dass sie an der Seitenfläche der Umhängenadel endet. Die Maschenstützkante kann dadurch in diesem Bereich ohne durch die Aussparung verursachte Profilveränderung ausgebildet werden. Dies stellt sicher, dass Maschen sanft und verletzungsfrei über diese Maschenstützkante gleiten.

Die konkave Form der Führungsfläche kann auf unterschiedliche Weise erhalten werden. Bspw. kann die Führungsfläche zunächst in Längsrichtung der Umhängenadel wenigstens abschnittsweise gewölbt sein. Zusätzlich kann die Führungsfläche bezüglich einer durch die Einstechbewegung der Umhängenadel bestimmten Einstechrichtung abschnittsweise gewölbt oder ein- oder mehrfach geknickt sein. Die Wölbung kann einem Kreisbogen, einer Parabel oder einer sonstigen Kurve folgend ausgebildet sein. Jedenfalls aber kann die Aussparung tiefer als bisher ausgebildet werden, ohne die Maschenstützkante oder die Stabilität des maschenbildenden Bereichs der Umhängenadel negativ zu beeinflussen. Bei Ausführungsbeispielen konnte die Aussparung gegenüber Umhängenadeln mit gerader Führungsfläche auf Höhe der Unterkante der Umhängefeder um 0,1mm vertieft werden. Dies entspricht mindestens der halben Dicke der Umhängefeder. Durch die Vertiefung der Aussparung wird der zeitliche Ablauf der Bewegungen der Umhängenadeln und deren Teile bei dem Umhängevorgang soweit positiv beeinflusst, dass sich die Umhängefeder weniger stark verbiegt, was einer Entlastung der Umhängefeder gleich kommt. Außerdem wird der Einführvorgang durch die Vergrößerung des zwischen der Umhängefeder und der Führungsfläche vorhandenen Raums erleichtert. Die einstechende Umhängenadel hat nun mehr Platz zur Verfügung.

Alternativ und mit prinzipiell gleicher Wirkung kann die Führungsfläche eine Knicklinie aufweisen und durch zwei im Wesentlichen plan ausgebildete Flächenbereiche festgelegt sein.

Zweckmäßige Winkelbereiche für den unteren Teil der Führungsfläche (in Nachbarschaft zu dem Nadelrücken) sind weniger als 20° (vorzugsweise 18°) zu einer senkrecht zu dem Nadelrücken stehenden Geraden. Der obere Teil der Führungsfläche (angrenzend an die Nadelseitenfläche) beträgt vorzugsweise mehr als 20° zu dieser Senkrechten. An der Nadelseitenfläche ist der Winkel vorzugsweise noch deutlich größer festgelegt und beträgt bspw. 25° oder auch mehr als 30°. Die Tiefe der Aussparung kann so bemessen sein, dass sie an dem Nadelrücken mehr als die halbe Breite der Umhängenadel einnimmt. Auf Höhe der Unterkante der Umhängefeder beträgt die Tiefe der Aussparung jedoch vorzugsweise bereits weniger als die halbe Schaftdicke. In dieser Höhe kann eine Knicklinie angeordnet sein, bei der sich die Neigung der Führungsfläche ändert. Alternativ kann hier eine Wölbung der Führungsfläche beginnen oder sich ändern.

Günstige geometrische Verhältnisse und günstige Verhältnisse für die Bewegung der einstechenden Umhängenadel ergeben sich, wenn die Aussparung an dem Nadelrücken mehr als die halbe Breite der Umhängenadel einnimmt. Der Übergang der Führungsfläche von einer ersten Winkelausrichtung zu einer anderen Winkelausrichtung ist vorzugsweise im Wesentlichen auf einer Höhe mit der Unterkante der Umhängefeder festgelegt.

Vorteilhafte Einzelheiten einer Ausführungsform der Erfindung ergeben sich aus der Zeichnung, der zugehörigen Beschreibung und/oder Unteransprüchen. Es zeigen:
Fig. 1 eine Umhängenadel, in einer vereinfachten perspektivischen und ausschnittsweisen Darstellung,
Fig. 2 die Umhängenadel nach Figur 1, in einer ausschnittsweisen Seitenansicht,
Fig. 3 die Umhängenadel nach Figur 2, in einer Draufsicht und in Anlage mit der Flanke eines Nadelkanals,
Fig. 4 die Umhängenadel nach Figur 2, geschnitten an der Schnittlinie IV-IV, und
Fig. 5 bis Fig. 7 die erfindungsgemäße Umhängenadel im Vergleich zu einer konventionellen Umhängenadel, in verschiedenen Arbeitsstadien.

In Figur 1 ist eine Umhängenadel 1 anhand ihres Schafts 2 und ihres Hakens 3 und der zugehörigen Elemente veranschaulicht, wobei der Nadelfuß in der Darstellung weggelassen worden ist. Der Schaft 2 unterteilt sich in einen hohen Abschnitt 4 und einen niedrigen Abschnitt 5. Beide Abschnitte 4, 5 ragen von einem gemeinsamen Nadelrücken 6 ausgehend auf. Im Übergang vcn dem hohen Abschnitt 4 des Schafts 2 zu dem niedrigen Abschnitt 5 weist der Schaft 2 an seiner Oberseite 7 eine Stufe 8 auf. Auf beiden Seiten der Stufe 8 erstreckt sich der Schaft 2 in einer Längsrichtung L ungekröpft und gerade, die mit der Hauptbewegungsrichtung der Umhängenadel 1 übereinstimmt.

Im Bereich des Übergangs zwischen den Abschnitten 4 und 5, d.h. ungefähr unterhalb der Stufe 3, ist in dem Schaft eine Aussparung 11 ausgebildet, die der Aufnahme des Hakens einer weiteren Umhängenadel 1' dient. Dies ist insbesondere in Figur 2 angedeutet. Die Aussparung 11 bildet eine seitliche Ausnehmung in dem Schaft 2 und verläuft somit von dem Nadelrücken 6 bis zu einer sich zwischen Nadelrücken 6 und Oberseite 7 erstreckenden Nadelseitenfläche 12. Zwischen der Nadelseitenfläche 12 und der Oberseite 7 ist eine Maschenstutzkante 14 ausgebildet, die von der Aussparung 11 nicht erreicht wird.

Die Aussparung 11 ist weitgehend von einer Umhängefeder 15 überdeckt, die in dem vorliegenden Ausführungsbeispiel als Kastenfeder ausgebildet ist. Die Umhängefeder 15 ist eine Blattfeder mit einem ebenen, im Wesentlichen rechteckigen Halteabschnitt 16, der in einer seitlichen Ausnehmung 17 des Schafts, bspw. mittels mehrerer Einprägungen 18, gehalten ist. Von dem Halteabschnitt 16 ausgehand ist die Umhängefeder 15 von dem Schaft 2 weg gekröpft, so dass sich ein weiterer Abschnitt 19 der Umhängefeder parallel und im Abstand zu dem übrigen Schaft 2 erstreckt. In dem entsprechenden, dem Abschnitt 19 benachbarten Bereich kann der Schaft 2 in seiner Dicke etwas reduziert sein. Der Schaft 2 kann somit von der Kröpfstelle der Umhängefeder 15 ausgehend ab einer Stelle 21 geringfügig schmaler ausgebildet sein als in seinen übrigen Bereichen.

Die Höhe des Abschnitts 19 der Umhängefeder 15 vermindert sich bezüglich der Längsrichtung L des Schafts 2 mit einer Stufe 22 etwa an der gleichen Stelle, wie es bei dem Schaft 2 anzutreffen ist. Dies geht insbesondere aus Figur 2 hervor, die die Umhängenadel 1 in Seitenansicht veranschaulicht. Ausgehend von der Stufe 22 verjungt sich die Umhängefeder 15 weiter, so dass sie letztendlich an ihrem Ende 23 mehr oder weniger spitz ausläuft. Die Biegung der Umhängefeder 15 ist insbesondere Figur 3 zu entnehmen. Die Umhängefeder 15 erstreckt sich ausgehend von ihrer Kröpfung 24 etwa parallel zu dem Schaft 2, wobei der sich verjüngende Abschnitt mit dessen Ende 23 wieder zu dem Schaft 2 hin gebogen ist und hier in einer Nut 25 an dem Schaft 2 unter Vorspannung anliegt. Zwischen dem Abschnitt 19 und einem sich anschließenden verjüngende Abschnitt 9 der Umhängefeder 15 und dem Schaft 2 ist somit ein Einstechraum 27 (Zwischenraum) ausgebildet, der wegen der Ausbildung der Umhängefeder 15 als sogenannte Kastenfeder gelegentlich auch als Kastenraum 27 bezeichnet wird. Zwischen der Kröpfung 24 und der Stufe 22 weist die Umhängefeder 15 den ebenen, plattenartigen Abschnitt 19 auf. Dieser und/ oder der Abschnitt 9 liegt an einer Flanke F eines Nadelkanals an oder kann mit dieser wenigstens mit einer Stelle in Anlage kommen.

Der Aussparung 11 gegenüberliegend ist an der Oberseite 7 eine sich in die hier anschließende Seitenfläche hinein erstreckende Ausnehmung 28 ausgebildet, die der Führung von auf dem Schaft 2 liegenden Maschen dient. Die Ausnehmung 28 liegt der Aussparung 11 gegenüber, so dass sich hier eine Verminderung des Querschnitts des Schafts 2 ergibt. Um diese möglichst gering zu halten, weist die vergleichweise größere Aussparung 11 die spezielle, in Figur 4 veranschaulichte Form auf.

Die Aussparung 11 wird zu dem Schaft 2 hin von einer Führungsfläche 29 begrenzt, die sich im Anschluss an den Nadelrücken 6 im spitzen Winkel zu einer Richtung V (Figuren 1 und 4) erstreckt, die rechtwinklig zu dem Nadelrücken 6 orientiert ist und ungefähr die Richtung bezeichnet, in der eine einstechende Umhängenadel 1' (Fig. 3) bewegt wird. Die Führungsfläche 29 ist mit Blick auf die Nadelseitenfläche 12 konkav ausgebildet. Sie weist einen ersten Flächenbereich 31 auf, der sich unmittelbar an den Nadelrücken 6 anschließt und zumindest in einem mittleren Bereich wenigstens näherungsweise plan ausgebildet ist. In Längsrichtung L läuft die Aussparung 11 an dem Schaft 2 jeweils an beiden Enden vorzugsweise flach aus. Hier kann der Flächenbereich 31 etwas gewölbt sein.

Etwa auf gleicher Höhe mit einer gerade verlaufenden Unterkante 32 der Umhängefeder 15 ändert die Führungsfläche 29 ihren Neigungswinkel. Sie geht bei einer Knicklinie 33 bspw. in einen wiederum plan ausgebildeten zweiten Flächenbereich 34 (Abschnitt) über, der bspw. mit einem Winkel von mehr als 25°, bspw. mit 30° gegen die Richtung V geneigt ist. Um die Wirkung dieser Maßnahme zu verdeutlichen, ist in Figur 4 mit einer gestrichelten Linie 35 der Verlauf einer Führungsfläche eingezeichnet, die sich bei einem Winkel von 25° ergeben würde. Ersichtlicherweise ist die Aussparung erheblich kleiner. Der zusätzlich gewonnene Freiraum der Aussparung ist mit 30 bezeichnet. Hingegen würde eine durchgehende Anordnung der Führungsfläche 29 unter einem Winkel von 18° dazu führen, dass die Führungsfläche 29 die Maschenstützkante 14 erreiche. Durch die Unterteilung der Führungsfläche 29 in zwei in einem stumpfen Winkel gegeneinander geneigee Flächenbereiche 31, 34 wird jedoch der in Figur 4 schwarz eingezeichnete Querschnittsbereich des Schafts 2 für den Schaft 2 und somit zugunsten dessen Stabilität erhalten. Die Tiefe 30 der Aussparung 11 ist, gemessen an der Unterkante 32 der Umhängefeder 15, gegenüber einer durchgehenden Führungsfläche mit dem Winkel von 25° deutlich vergrößert. Die Zunahme der Tiefe der Aussparung 11 kann mehr als die Hälfte der Dicke der Umhängefeder 15 betragen.

Der zweite Flächenbereich 34 kann, wie in Figur 4 mit einer Linie 36 angedeutet, plan, d.h. innerhalb der Schnittebene gerade ausgebildet werden. Jedoch kann sie auch einen Radius R aufweisen, d.h. gewölbt ausgebildet werden. Die Wölbung kann konstant sein, d.h. einen konstanten Radius aufweisen. Alternativ kann sich der Radius auch winkelabhängig ändern, so dass vom Kreisbogen abweichende Krümmungen erreichbar sind.

Die Umhängenadel 1 arbeitet wie in Figur 2 veranschaulicht:

Zur Übergabe von Maschen, die auf dem Abschnitt 5 des Schafts 2 liegen, sticht die weitere Umhängenadel 1' in den Kastenraum 27, wobei die Umhängefeder 15 mit ihrem Ende 23 in der Nut 25 an dem Schaft 2 anliegt. Dies ist insbesondere der rechten, oberen Hälfte der Figur 5 zu entnehmen. Hier ist die erfindungsgemäße Umhängenadel 1 im Vergleich zu einer konventionellen Umhängenadel 1a mit ungeteilter Führungsfläche zu Beginn des Einstechvorgangs veranschaulicht. Aufgrund der sich infolge der Unterteilung der Führungsflächen ergebenden Vertiefung der Aussparung 11 bei der erfindungsgemäßen Umhängenadel 1 im Vergleich zu der konventionellen Umhängenadel 1a, hebt das Ende 23 der Umhängefeder 15 nicht von dem Schaft 2 der Umhängenadel 1 ab.

Anders sind die Verhältnisse bei der Umhängenadel 1a nach dem Stand der Technik, wie sie den Figuren 5 bis 7 jeweils links dargestellt ist. Es sind zur Bezugnahme gleiche Bezugszeichen, zur Unterscheidung ergänzt mit einem Buchstabenindex "a", verwendet. Die erfindungsgemäßen Umhängenadeln 1 und die konventionellen Umhängenadeln 1a sind in den Figuren 5 bis 7 jeweils rechts- und linksseitig im gleichen Arbeitsstadium veranschaulicht.

Zu Beginn des Einstechvorgangs zeigt sich, dass die Umhängefeder 15a der konventionellen Umhängenadel 1a durch die eindringende Umhängenadel 1a' von dem Schaft 2a abgehoben wird. Sie wird gegen die Flanke F des Nadelkanals gedrängt, in dem die Umhängenadel 1a läuft. Der entsprechende Abstützpunkt, an dem die Umhängefeder 15a an der Flanke F anläuft, ist in Figur 5 mit 40 bezeichnet. Es ergibt sich eine kurze Hebellänge des ausgelenkten Abschnitts der Umhängefeder 15a an dem sich verjüngenden Abschnitt 9a der Umhängefeder 1a. Dies entspricht einer hohen Materialbelastung, die, wie die rechtsstehende Figur in Figur 5 zeigt, bei der erfindungsgemäßen Umhängenadel 1 vermieden wird.

Der in Figur 2 in Seitenansicht beispielhaft dargestelle Einstechvorgang beginnt zunächst in der Nähe des freien Endes der Umhängefeder 15. Beim Einstechen wird die eindringende Umhängenadel 1' in Richtung des schräg aufwärts gerichteten Pfeils 41 bewegt. Entsprechend bewegt sich die eindringende Umhängenadel 1' bzw. 1a' im Verlauf des Einstechvorgangs von dem freien Ende 23 der Umhängefeder 15, 15a weg. Die Umhängefeder 15 ist bei der erfindungsgemäßen Umhängenadel l nach wie vor in Anlage mit dem Schaft 2, während sie auch bei fortschreitendem Einstechvorgang bei der herkömmlichen Umhängenadel 1a, wie Figur 6 links veranschaulicht, nach wie vor von dem Schaft 2 abgehoben ist.

Erst mit fortschreitendem Einstechvorgang, wie er in Figur 7 veranschaulicht ist, dringt die einstechende Umhängenadel 1' soweit in den Einstechraum 27 vor, dass sie mit ihrem Haken die Führungsfläche 29 verlässt und die Seitenfläche 12 der Umhängenadel 1 erreicht. Zugleich ist die Umhangenadel 1' soweit in Richtung des Pfeils 42 (Figur 2) vorgedrungen, dass sie einen Bereich ausreichenden Abstands zwischen der Umhängefeder 15 und der Seitenfläche 12 erreicht, um vordringen zu können, ohne die Umhängefeder 15 maßgeblich auszulenken. Im Ergebnis ist der Einstechvorgang der Umhängenadel 1' durch die gemäß der Erfindung geänderte Form der Führungsfläche 29 soweit optimiert, dass die Biegebelastung der Umhängefeder 15 im Vergleich zum Stand der Technik abnimmt. Die Lebensdauer nimmt zu. Bei einer Umhängenadel ist im Schaft 2 eine Aussparung 11 vorgesehen, die von einer Umhängefeder 15 überdeckt wird. Die Ausnehmung legt eine Führungsfläche 29 fest, die mit der Umhängefeder 15 einen Einstechraum 27 für eine eindringende oder einstechende Umhängenadel 1' zur Maschenübernahme festlegt. Die Führungsfläche 29 ist in wenigstens zwei Flächenbereiche 31, 34 unterteilt, die miteinander einen stumpfen, sich zu der Umhängefeder 15 hin öffnenden Winkel einschließen. Die einzelnen Flächenbereiche 31, 34 können für sich jeweils plan oder gewölbt ausgebildet sein. Insgesamt ergibt sich eine konkave Gestaltung der Führungsfläche, was die dynamischen Belastungen der Umhängefeder 15 reduziert.

## Patentansprüche

1. Umhängenadel (1) für maschenbildende Maschinen,
mit einem Nadelkörper, der einen länglichen Schaft (2) mit Nadelrücken (6) und Nadelseitenfläche (12) aufweist,
mit einer an dem Schaft (2) gehaltenen Umhängefeder (15), die mit dem Schaft (2) einen Zwischenraum (27) festlegt,
mit einer an dem Schaft (2) ausgebildeten seitlichen, zu dem Zwischenraum (27) gehörenden Aussparung (11), die durch eine sich von dem Nadelrücken (6) zu der Nadelseitenfläche (12) erstreckende Führungsfläche (29) festgelegt ist, die zumindest einen an die Nadelseitenfläche (12) grenzenden Abschnitt (34) und einen an den Nadelrücken (6) grenzenden Abschnitt (31) aufweist, die miteinander einen stumpfen Winkel einschließen,
**dadurch gekennzeichnet,**
**dass** sich der stumpfen Winkel, der zwischen dem an die Nadelseitenfläche (12) grenzenden Abschnitt (34) und dem an den Nadelrücken (6) grenzenden Abschnitt (31) eingeschlossen ist, zu der Umhängefeder (15) hin öffnet, so dass die Führungsfläche (29) insgesamt konkav ausgebildet ist.

2. Umhängenadel nach Anspruch 1, **dadurch gekennzeichnet, dass** die Aussparung (11) von der dem Nadelrücken (6) gegenüberliegenden Nadeloberseite (7) einen solchen Abstand einhält, dass zwischen der Nadeloberseite (7) und der Nadelseitenfläche (12) auch im Bereich der Aussparung (11) eine durchgehende Maschenstützkante (14) ausgebildet ist.

3. Umhängenadel nach Anspruch 1, **dadurch gekennzeichnet, dass** die Führungsfläche (29) bezüglich der Längsrichtung (L) der Umhängenadel (1) eine Wölbung aufweist.

4. Umhängenadel nach Anspruch 1, **dadurch gekennzeichnet, dass** die Führungsfläche (29) bezüglich der sich im Wesentlichen rechtwinklig zu der Längsrichtung (L) von dem Nadelrücken (6) zu der gegenüberliegenden Nadeloberseite (7) erstreckenden Richtung (V) wenigstens abschnittweise gewölbt ist.

5. Umhangenadel nach Anspruch 4, **dadurch gekennzeichnet, dass** die Wölbung einem Kreisbogen folgt.

6. Umhängenadel nach Anspruch 4, **dadurch gekennzeichnet, dass** die Wölbung einer Parabel folgt.

7. Umhängenadel nach Anspruch 1, **dadurch gekennzeichnet, dass** die Führungsfläche (29) wenigstens eine Knicklinie (33) aufweist, die sich vorzugsweise in Längsrichtung erstreckt.

8. Umhängenadel nach Anspruch 1, **dadurch gekennzeichnet, dass** die Führungsfläche (29) an dem Nadelrücken (6) mit der Richtung (V) einen Winkel einschließt, der kleiner als 20 Grad ist und dass die Führungsfläche (29) an der Nadelseitenfläche (12) mit der Richtung (V) einen Winkel einschließt, der größer als 20 Grad ist.

9. Umhängenadel nach Anspruch 8, **dadurch gekennzeichnet, dass** die Führungsfläche (29) an der Nadelseitenfläche (12) mit der Richtung (V) einen Winkel einschließt, der größer als 25, vorzugsweise größer als 30 Grad ist.

10. Umhängenadel nach Anspruch 1, **dadurch gekennzeichnet, dass** die Aussparung (11) an dem Nadelrücken (6) mehr als die halbe Breite der Umhängenadel (1) einnimmt.

11. Umhängenadel nach Anspruch 7, **dadurch gekennzeichnet, dass** der durch die Knicklinie (33) bestimmte Übergang der Führungsfläche (29) von einer ersten Winkelausrichtung zu einer anderen Winkelausrichtung im Wesentlichen auf einer Höhe mit einer Unterkante (32) der Umhängefeder (15) angeordnet ist.

## Claims

1. Transfer needle (1) for loop-forming machines
with a needle body, which has an elongated blade (2) with a needle back (6) and needle side face (12),
with a transfer spring (15), which is held on the blade (2) and defines an interstice (27) with the blade (2),
with a lateral recess (11) belonging to the interstice (27) and provided on the blade (2), said recess being defined by a guide face (29), which extends from the needle back (6) to the needle side face (12) and has at least one section (34) adjoining the needle side face (12) and one section (31) adjoining the needle back (6), said sections together enclosing an obtuse angle,
**characterised in that**
the obtuse angle enclosed between the section (34) adjoining the needle side face (12) and the section (31) adjoining the needle back (6) opens towards the transfer spring (15) so that the guide face (29) has a concave configuration overall.

2. Transfer needle according to Claim 1, **characterised in that** the recess (11) maintains such a space from the needle upper side (7) opposite the needle back (6) that a continuous loop support edge (14) is formed between the needle upper side (7) and the needle side face (12) also in the region of the recess (11).

3. Transfer needle according to Claim 1, **characterised in that** the guide face (29) is arched relative to the longitudinal direction (L) of the transfer needle (1).

4. Transfer needle according to Claim 1, **characterised in that** the guide face (29) is arched at least in sections relative to the direction (V) extending from the needle back (6) to the opposite needle upper side (7) essentially at right angles to the longitudinal direction (L).

5. Transfer needle according to Claim 4, **characterised in that** the arching follows a circular arc.

6. Transfer needle according to Claim 4, **characterised in that** the arching follows a parabola.

7. Transfer needle according to Claim 1, **characterised in that** the guide face (29) has at least one bending line (33), which preferably extends in the longitudinal direction.

8. Transfer needle according to Claim 1, **characterised in that** on the needle back (6) the guide face (29) encloses an angle with the direction (V), which is smaller than 20 degrees, and that on the needle side face (12) the guide face (29) encloses an angle with the direction (V), which is greater than 20 degrees.

9. Transfer needle according to Claim 8, **characterised in that** on the needle side face (12) the guide face (29) encloses an angle with the direction (V), which is greater than 25 degrees, preferably greater than 30 degrees.

10. Transfer needle according to Claim 1, **characterised in that** the recess (11) on the needle back (6) takes up more than half the width of the transfer needle (1).

11. Transfer needle according to Claim 7, **characterised in that** the transition of the guide face (29) from a first angle orientation to another angle orientation, determined by the bending line (33), is essentially arranged on a level with a lower edge (32) of the transfer spring (15).

## Revendications

1. Aiguille de transfert (1) pour des machines de tricotage, comportant :
- un corps d'aiguille présentant une tige longitudinale (2) avec un corps d'aiguille (6) et une surface latérale d'aiguille (12)
- un ressort de transfert (15) fixé sur la tige (2) qui détermine avec celle-ci un espace intermédiaire (27)
- un évidement (11) réalisé sur le côté de la tige (2) et appartenant à l'espace intermédiaire (27) qui est déterminé par une portée de guidage (29) s'étendant du dos de l'aiguille (6) à la surface latérale d'aiguille (12) et qui présente au moins une partie (34) se terminant sur la surface latérale (12) et ainsi qu'une partie (31) se terminant sur le dos d'aiguille (6), ces parties faisant entre elles un angle obtus,
**caractérisée en ce que** l'angle obtus que forment la partie (34) se terminant sur la surface latérale de l'aiguille et la partie (31) se terminant sur la partie de l'aiguille (6) s'ouvre sur le ressort de transfert (15) de sorte que la portée de guidage (29) est concave dans son ensemble.

2. Aiguille de transfert selon la revendication 1, **caractérisée en ce que** l'évidement (11) présente, par rapport à la face supérieure d'aiguille (7) située à l'opposé du dos (6) de celle-ci, une distance telle qu'entre la face supérieure d'aiguille (7) et la surface latérale d'aiguille (12) un bord continu d'appui de la maille ( 14) est formé également dans la zone d'évidement (11).

3. Aiguille de transfert selon la revendication 3, **caractérisée en ce que** la portée de guidage (29) présente un bombé par rapport à la direction longitudinale (L) de l'aiguille de transfert (1).

4. Aiguille de transfert selon la revendication 1, **caractérisée en ce que** la portée de guidage (29), par rapport à la direction (V) essentiellement perpendiculaire à la direction longitudinale (L) et allant du dos d'aiguille (6) à la surface opposée (7) de l'aiguille, est bombée au moins en partie.

5. Aiguille de transfert selon la revendication 4, **caractérisée en ce que** le bombé suit un arc de cercle.

6. Aiguille de transfert selon la revendication 4, **caractérisée en ce que** le bombé suit une parabole.

7. Aiguille de transfert selon la revendication 1, **caractérisée en ce que** la portée de guidage (29) présente au moins une ligne coudée (33) disposée de préférence selon la direction longitudinale.

8. Aiguille de transfert selon la revendication 1, **caractérisée en ce que** la portée de guidage (29), sur le dos de l'aiguille (6), fait avec la direction (V) un angle inférieur à 20°, tandis que la portée de guidage (29) fait sur la surface latérale de l'aiguille (12), avec la direction (V), un angle qui est supérieur à 20°.

9. Aiguille de transfert selon la revendication 8, **caractérisée en ce que** la portée de guidage (29), sur la surface latérale d'aiguille (12) fait avec la direction (V) un angle qui est supérieur à 25°, et de préférence à 30°.

10. Aiguille de transfert selon la revendication 1, **caractérisée en ce que** l'évidement (11), sur le bord d'aiguille (6), occupe plus que la moitié de la largeur de l'aiguille de transfert (1).

11. Aiguille de transfert selon la revendication 7, **caractérisée en ce que** le passage, déterminé par la ligne coudée (33), de la portée de guidage (29) d'une première orientation angulaire à une autre orientation angulaire, est disposé à une hauteur avec un bord inférieur (32) du ressort de transfert (15).
